# FASCICULE DE BREVET EUROPEEN

(11) **EP 0 335 311 B1**
(45) Date de publication et mention de la délivrance du brevet: **01.06.1994**
(21) Numéro de dépôt: 89105421.5
(22) Date de dépôt: 28.03.1989
(51) Int. Cl.: E04G 1/20

(54) **Echafaudage hydraulique**
Hydraulisches Gerüst
Hydraulic scaffold

(30) Priorité: 01.04.1988 US 177539
(43) Date de publication de la demande: 04.10.1989
(73) Titulaire: AVANT-GARDE ENGINEERING INC., Saint-Eustache, Québec J7R 5V3 (CA)
(72) Inventeur: St-Germain, Jean, Saint-Simon de Bagot Québec J0H 1YO (CA)
(74) Mandataire: Bonnetat, Christian

(56) Documents cités:
- DE-A- 2 342 630
- DE-A- 2 721 268
- FR-A- 2 261 387
- GB-A- 1 163 616
- US-A- 4 293 054
- US-A- 4 294 332

## Description

L'invention se rapporte aux échafaudages et, plus particulièrement, à un échafaudage agencé de façon à être installé le long d'un mur d'édifice pour être utilisé par des ouvriers lors de l'installation d'un revêtement sur ce mur, par exemple un revêtement de briques.

Par le document US-A-4 293 054 on connaît déjà un échafaudage comportant une base ; une paire de poteaux espacés, fixés à, et faisant saillie de la base, chaque poteau étant formé de tronçons modulaires de poteau ; des moyens d'attaches pour fixer de façon amovible et successive lesdits tronçons de poteaux les uns au-dessus des autres, lesdits poteaux définissant des moyens de palier sensiblement équidistants ; une plateforme de travail entourant lesdits poteaux et susceptible d'être soulevée et abaissée par rapport auxdits poteaux ; une paire d'organes d'ancrage portés de façon pivotante par ladite plateforme de façon adjacente à chaque poteau, et engageable alternativement et successivement avec lesdits poteaux pour suspendre ladite plateforme de travail à partir desdits poteaux a des niveaux différents ; au moins un organe commandé par force, ladite plateforme pouvant s'élever et descendre par lesdits organes commandés par force ; des moyens de contrainte associés auxdits organes d'ancrage pour causer l'engagement automatique desdits organes d'ancrage avec lesdits poteaux lorsque ladite plateforme est soulevée ou abaissée ; l'autre organe d'ancrage desdites paires engageant alternativement lesdits poteaux pour suspendre ladite plateforme lorsque celle-ci est soulevée ou abaissée par les organes commandés par force ; lesdits tronçons de poteau étant disposés de façon à pouvoir être fixés ou enlevés par une seul ouvrier sur ladite plateforme sur ou à partir des tronçons du poteau fixé le plus élevé lorsque ladite plateforme est au niveau général desdits tronçons de poteau fixé le plus élevé.

Dans cet échafaudage connu, la plateforme est soulevée le long des poteaux par un système motorisé à crémaillère. Aucun moyen n'est prévu pour fixer les poteaux entre eux et au mur d'édifice de sorte que cet échafaudage ne peut atteindre qu'une hauteur limitée.

Par ailleurs, le document DE-A-2 342 630 concerne un échafaudage pourvu d'un organe de levage qui peut être une crémaillère ou un vérin.

L'objet principal de la présente invention est de réaliser un échafaudage, ayant des moyens permettant à un ouvrier qui travaille sur la plateforme d'installer les sections modulaires de poteaux et des attaches pour les poteaux et des tiges d'attache à partir des poteaux vers le mur d'édifice pour stabiliser les poteaux au fur et à mesure que la plate-forme est soulevée et pour permettre l'installation de l'échafaudage à une distance suffisante du mur d'édifice pour dégager les balcons et autres qui peuvent faire saillie du mur de l'édifice.

Un autre objet de la présente invention réside en des moyens nouveaux pour soulever et descendre la plateforme et sa charge le long des poteaux.

A ces fins, selon l'invention, l'échafaudage comprenant une base, une paire de poteaux espacés fixés à et faisant saillie de ladite base, chaque poteau étant formé de tronçons modulaires de poteau, des moyens d'attaches pour fixer de façon amovible et successive lesdits tronçons de poteaux les uns au-dessus des autres, lesdits poteaux définissant des moyens de palier sensiblement équidistants, une plateforme de travail supportée par lesdits poteaux et susceptible d'être soulevée et abaissée par rapport auxdits poteaux, une paire d'organes d'ancrage, portés de façon pivotante par ladite plateforme de façon adjacente à chaque poteau, et engageable alternativement et successivement avec lesdits moyens de palier, pour suspendre ladite plateforme de travail à partir desdits poteaux à des niveaux différents, des moyens de contrainte associés auxdits organes d'ancrage, pour causer l'engagement automatique desdits organes d'ancrage avec lesdits moyens de palier lorsque ladite plageforme est soulevée ou abaissée, lesdits tronçons de poteau étant disposés de façon à pouvoir être fixés ou enlevés par un seul ouvrier sur ladite plateforme sur ou à partir des tronçons de poteau les plus élevés, lorsque ladite plateforme est au niveau général desdits tronçons de poteaux les plus élevés, est caractérisé par le fait qu'au moins un organe d'ancrage de ladite paire est un organe commandé par force pouvant s'allonger et se rétracter le long desdits poteaux par rapport à ladite plateforme de travail, pour une course au moins égale à l'espacement vertical entre les moyens de palier adjacents, ladite plateforme pouvant s'élever et descendre par lesdits organes pouvant s'allonger, que l'autre organe desdites paires engageant alternativement lesdits moyens de palier, pour suspendre ladite plateforme lorsque celle-ci est soulevée ou abaissée par les organes pouvant s'allonger desdites paires, et qu'un pont volant, d'une longueur au moins égale à la distance entre les deux dits poteaux, est suspendu par des câbles de suspension sous ladite plateforme en une position telle qu'un ouvrier puisse descendre de la plateforme sur le pont volant et avoir accès aux deux poteaux afin de pouvoir les relier par des entretoises.

Les figures du dessin annexé feront bien comprendre comment l'invention peut être réalisée. Sur ces figures, des références identiques désignent des éléments semblables.

La figure 1 est une vue en élévation d'extrémité de l'échafaudage en position élevée à côté d'un mur d'édifice à recouvrir de briques.

La figure 2 est une vue en élévation d'extrémité semblable à celle de la figure 1, mais à une échelle agrandie et avec la plateforme de travail pratiquement au niveau du sol.

La figure 3 est une vue en élévation de côté de l'échafaudage.

La figure 4 est une vue en plan de dessus de l'échafaudage.

La figure 5 est une coupe verticale à travers un poteau et à travers la plateforme de travail.

La figure 6 est une coupe en plan prise le long de la ligne 6-6 de la figure 5.

Les figures 7 à 11 sont des coupes verticales semblables à celle de la figure 5, mais montrant les divers organes pour soulever et descendre la plateforme le long du poteau et montrant les positions successives prises par ces organes.

Si l'on se rapporte aux figures 1 à 3, l'on voit une base rigide 20 constituée d'une poutrelle centrale 22 et de deux poutrelles transversales d'extrémités 24 a partir de chacune des extrémités desquelles fait saillie vers le bas un pied ou disque ajustable de nivellement, 26. Au niveau de la jonction des poutrelles d'extrémité avec la poutrelle centrale, sont fixés quatre tubes en position debout 28, disposés aux coins d'un rectangle. Chaque groupe de quatre tubes 28 sont disposés pour supporter et fixer un poteau 30. Chaque poteau est constitué de tronçons modulaires de poteau, 32. Chaque tronçon de poteau est constitué d'un cadre de treillis ouvert ayant une section rectangulaire et comprenant quatre organes angulaires de coin et allongés, 34, interreliés par des attaches inclinées 36 et par des attaches transversales 37 le long de deux faces opposées de chaque poteau et par des barres transversales 38 le long de deux autres faces opposées de chaque poteau 30. Lorsque les tronçons de poteau sont interreliés l'un au-dessus de l'autre, les barres transversales 38 sont verticalement équidistantes et forment des paliers d'ancrage. Préférablement, l'extrémité inférieure des organes de coin 34 de chaque tronçon de poteau comprend une plaque saillante 39 pouvant s'engager dans l'extrémité supérieure des organes de coin 34 du tronçon de poteau immédiatement inférieur, ces plaques étant ancrées en place par des goupilles transversales 40 passant au travers d'orifices dans les parties qui se chevauchent, tel que montré à la figure 5. Chaque tronçon de poteau 32 a une telle longueur et largeur qu'il peut être facilement manipulé par un seul ouvrier, au moyen d'un treuil manuel s'il le faut, sur une plateforme de travail 42 suspendue à partir des deux poteaux. Dès lors, les nombreux tronçons de poteau 32 peuvent être portés par la plateforme de travail 42 et successivement installés l'un au-dessus de l'autre au fur et à mesure que la plateforme est en train d'être soulevée et démontés au fur et à mesure que la plateforme est abaissée.

En se rapportant aux figures 2 à 4, la plateforme de travail 42 est de forme généralement rectangulaire et comporte un cadre principal 44 supportant directement un plancher 46, le cadre 44 étant renforcé en dessous par un cadre de dessous 48. Tel qu'illustré à la figure 4, la plateforme de travail 42 a deux ouvertures 50 espacées le long de la ligne centrale de la plateforme de travail pour le passage des deux poteaux 30. Le cadre 44 et le cadre de dessous 48 sont constitués de deux organes tubulaires en métal dans lesquels peuvent être installés de façon amovible des sections de prolongement de plateforme, 52, à des niveaux variés, tel que montré à la figure 2, et aussi aux figures 2 et 3 sous la forme de supports pour supporter le plancher 54 près d'un mur d'édifice 56 et pouvant être agencés pour suivre le contour du mur d'édifice, tel que montré en section de plan à la figure 4, de façon à permettre à un ouvrier A de se tenir debout près du mur d'édifice et installer un revêtement, par exemple des briques référencées B, utilisant un mortier C.

Tel qu'illustré à la figure 1, l'échafaudage peut être installé de façon suffisamment espacée d'un mur d'édifice 56, de façon à complètement dégager toute obstruction saillante telle que des balcons D et semblables. Les prolongements de plateforme sont temporairement enlevés pour dégager chaque balcon alors que le travail de pose de briques progresse vers le haut du mur.

Tel que montré aux figures 2 à 4, une balustrade ou rampe 58 est installée de façon amovible aux trois côtés de la plateforme comme mesure de sécurité. Une partie de cette balustrade peut être utilisée comme porte pouvant s'ouvrir, tel que montré en 60 aux figures 3 et 4, afin de permettre un chargement facilité de la plateforme de travail lorsque celle-ci est sensiblement au niveau du sol. Si on le veut, des prolongements de plateforme peuvent être installés aux deux extrémités de la plateforme de travail principale, 42, ceci pour accroître la largeur de section de mur accessible aux travailleurs.

Un pont volant 62 est suspendu sous la plateforme de travail 42 par des câbles 64. Des balustrades de garde 66 sont également reliées aux câbles 64. Aussi, des tiges verticales de stabilisation, 68, sont fixées au pont volant 62 et portent une butée à leur extrémité supérieure. Elles sont guidées par coulissement dans des manchons 70 fixés à la plateforme de travail 42. Les tiges de guidage 68 stabilisent latéralement et longitudinalement le pont volant 62, et arrêtent fermement le pont volant au niveau souhaité sous la plateforme 42.

Cet agencement permet de faire reposer le pont volant sur la base 20 immédiatement sous la plateforme de travail 42 lorsque celle-ci est en position complètement abaissée, avec son cadre de dessous 48 reposant sur la base 20 de sorte que la plateforme complètement abaissée et la base puissent occuper un minimum de hauteur lorsque non utilisées afin de favoriser leur transport d'un chantier de construction à un autre.

Le pont volant 62 porte des poteaux 72 (figure 2) pourvus d'étriers 74 pour supporter des entretoises allongées, non représentées, à être installées par l'ouvrier, qui est descendu de la plateforme de travail sur le pont volant 62, de façon à attacher les deux poteaux l'un à l'autre. Ces barres d'attachement sont successivement attachées aux intervalles requis de hauteur, pendant que la plateforme est en train d'être soulevée, et sont détachées de la même façon des poteaux lorsque la plateforme est abaissée, et les tronçons de poteau successivement défaits. En même temps, tel que montré à la figure 1, les tiges d'attache 76 supportées par les crochets 64, sont installées par l'ouvrier pour attacher les deux poteaux au mur d'édifice 56 alors que la plateforme est soulevée, de façon à stabiliser les poteaux dans la direction vers et à l'extérieur du mur d'édifice. Lorsque la plateforme est abaissée, les tiges d'attache 76 sont enlevées, utilisant encore une fois le pont volant pour y accéder. Des oeillets 78 ont été préalablement fixés au mur 56 et un crochet 80 fixé à une extrémité des tiges d'attache 76 sert à engager les oeillets 78. Les tiges d'attache 76 sont fixées aux poteaux 30 par des raccords ajustables, 81.

Tel que montré aux figures 5 et 6, la plateforme de travail 42 est guidée le long du poteau 30 par deux jeux de rouleaux à rebord de guidage, 82, engageant les organes angulaires 34 aux quatre coins de chaque poteau, un jeu au niveau de la plateforme de travail 42, et l'autre jeu de rouleaux à rebords 82 étant portés par le cadre de dessous 48 verticalement en dessous du premier jeu de rouleaux, de façon à ainsi mieux stabiliser la plateforme, transversalement aux poteaux 30.

La figure 7 montre les moyens pour suspendre la plateforme à partir de chaque poteau et pour soulever ou abaisser la plateforme le long des poteaux. Un bras d'ancrage 84 est disposé sur un côté de chaque poteau et est pivoté en 86 aux oreilles 88 fixées au cadre 44 de la plateforme de travail. L'extrémité supérieure de chaque bras 44 porte un crochet 90, s'ouvrant vers le bas, engagé de façon amovible avec n'importe laquelle des barres transversales 38 des tronçons de poteau 32 pour y suspendre la plateforme. L'extrémité inférieure de chaque bras 84 comprend un bras latéral 92 auquel est attaché un ressort de tension 94, l'autre extrémité duquel est attaché à un poteau 96 fixé à la plateforme 42. Le ressort 94 contraint constamment le bras 84 vers le poteau 30. Le bout inférieur d'une barre de guidage 98 inclinée vers l'extérieur et vers le haut est fixé au crochet 90. Lorsque le crochet 90 engage une barre transversale 38, la barre de guidage 98 est au moins au niveau de la barre plus élevée suivante 38 de façon à coulisser sur cette dernière lorsque la plateforme est soulevée le long du poteau, et permettre au crochet de s'accrocher à cette dernière barre 38 sous la contrainte du ressort.

Comme mesure de sécurité, un deuxième système d'ancrage constitué d'un bras 84', d'un pivot 86', d'oreilles 88', d'un crochet 90', d'un bras latéral 92', d'un ressort de tension 94' et d'une barre de guidage 98' est installé sur le cadre de dessous 48 verticalement en dessous du premier système d'ancrage, de sorte que les deux crochets 90, 90' puissent engager des barres transversales différentes en même temps, tel que montré à la figure 7. Cette figure 7 montre également des moyens d'actionnement manuels pour pivoter à distance les bras inférieurs 84' vers l'extérieur, de façon à dégager les crans transversaux 38 des deux poteaux pendant l'abaissement de la plateforme. Ces moyens comprennent un bras de côté 100 fixé au bras inférieur 84' et relié par une tige de raccord 102 à un levier d'actionnement 104 pivoté à la plateforme de travail 42 en une position accessible à l'ouvrier sur la plateforme, pour dégager le crochet inférieur. Le crochet supérieur peut être libéré en tirant vers l'extérieur la barre de guidage 98 lorsque dégageant le cran 38 tel que montré à la figure 9.

Tel qu'illustré à la figure 7, lorsque le crochet supérieur 90 engage une barre transversale 38, le crochet inférieur 90' dégage tout juste la barre transversale correspondante, la charge entière de la plateforme étant supportée par le crochet supérieur, de sorte que le crochet inférieur sera dans une condition pour supporter la plateforme dans le cas où le crochet supérieur devait céder ou dans le cas où sa barre transversale correspondante devait céder.

L'autre organe d'ancrage de la paire est montré en 106 à la figure 7, il est actionné par force; il peut s'allonger et se rétracter longitudinalement, de façon à soulever ou abaisser la plateforme par rapport aux poteaux.

L'organe extensible 106 comprend un vérin hydraulique à double action 108 pivoté à son extrémité inférieure 110 au cadre de dessous 48 de la plateforme de travail et s'allongeant vers le haut de celle-ci au traverse l'ouverture 50 de la plateforme de travail. Le vérin 108 a une tige de piston 112 s'allongeant vers le haut à partir de la plateforme et dont l'extrémité supérieure est pivotée en 114 au bras rigide 116, dont l'extrémité supérieure est fixée à un crochet s'ouvrant vers le bas, 118, semblable au crochet 90, et qui est également pourvu d'une barre de guidage inclinée vers l'extérieur et le haut, 120, semblable à la barre de guidage 98 et pour le même but.

Pour constamment orienter le crochet 118 vers les barres transversales 38 du poteau, et pour guider le mouvement de pivot du bras 116 vers et à l'extérieur du poteau malgré une possible rotation de la tige de piston 112 dans le corps du vérin 108, un support 122 est fixé à l'extrémité supérieure de la tige de piston 112, ledit support portant le pivot 114 et aussi une tige de guidage 124 qui s'allonge vers le bas, parallèlement à la tige de piston 112, et qui est guidée dans un manchon 126 fixé à l'extrémité supérieure du cylindre du vérin 108.

Tel que montré à la figure 7, le pivot 110 de l'extrémité inférieure du vérin 108 est suffisamment espacé du poteau 130 pour que le centre de gravité du vérin et le système de crochet soient toujours entre le pivot 110 et le poteau. Dès lors, ceci constitue un moyen de contrainte constamment et automatiquement contraignant le crochet 118 contre le poteau, de façon à causer un engagement automatique du crochet 118 avec une barre transversale 38 lorsque la plateforme est en train d'être abaissée ou soulevée.

Tel que montré à la figure 7, la course du vérin 108 est au moins égale à légèrement plus que l'espacement vertical entre deux barres adjacentes de cran 38 du poteau 30; mais, en pratique, la course est égale à un peu plus que la distance entre trois barres de cran, de façon à soulever ou à abaisser la plateforme de deux crans pour une seule course du vérin 108, pour ainsi accélérer la procédure d'abaissement ou de soulèvement.

Dans la figure 7, le crochet 90 suspend seulement la plateforme de travail. Le crochet 118 est soulevé par la tige de piston 112 à partir de sa position en traits pointillés jusqu'à une position légèrement au-dessus de la deuxième plus élevée barre de cran 38, puis après légèrement descendu pour engager le cran mentionné en dernier. Alors, suite à la rétraction de la tige de piston 112, tel que montré à la figure 8, toute la plateforme est soulevée; le crochet 90 dégage les deux crans plus élevés qui suivent (figures 8-9) jusqu'à ce que la tige de piston 112 soit complètement rétractée, à laquelle position le crochet 90 est légèrement plus élevé et dégage la barre de cran adjacente. Alors, la tige de piston 112 est légèrement allongée pour sensiblement abaisser la plateforme et obliger le crochet 90 à complètement engager la barre de cran adjacente 38, tel que montré à la figure 10. La plateforme est suspendue de façon sécuritaire et le cycle est répété.

L'abaissement de la plateforme est aussi réalisé deux crans à la fois, tel que montré à la figure 11. Afin d'empêcher le crochet supérieur 90 de s'accrocher à un cran intermédiaire 38' pendant la descente, l'on procède ainsi : après avoir légèrement soulevé la plateforme 42 de sorte que le crochet 90 dégage le cran 38'', et après avoir tiré sur la barre de guidage 98, une plaque 128 est temporairement suspendue aux crans 38' et 38'' pour que le crochet 90 engage seulement le cran 38'''. Pendant cette étape d'abaissement, le levier 104 est actionné pour permettre le dégagement du crochet 90'. Bien entendu, les deux crochets 90' peuvent être interreliés d'un poteau à l'autre, de sorte qu'un seul levier 104 puisse faire fonctionner les deux crochets inférieurs.

Le bras 116 du vérin 108 est pivoté en 114 au support 122 pour empêcher toute contrainte sur la tige de piston 112 lors de son mouvement dans le corps du vérin 108. Tel que montré à la figure 10, lorsque le vérin ne fonctionne pas, le bras 116 demeure simplement appuyé sur le poteau 30 et lorsque le bras est sous tension, la tige de piston s'aligne automatiquement avec ledit bras. Préférablement, un ressort spiralé est agencé au niveau du pivot 114 pour constamment contraindre le bras 116 vers le poteau 30.

Les deux vérins 108 sont reliés par un circuit hydraulique, y compris le tube 130 (Figure 10), à une pompe hydraulique (non représentée) située dans une boîte 132 (figure 3) installée sur la plateforme de travail 42, au voisinage d'un poteau 30. La boîte 132 renferme aussi un moteur à combustion interne pour entraîner la pompe hydraulique. Le circuit hydraulique est commandé par des valves hydrauliques (non représentées) actionnées au moyen de leviers de commande 134 par l'ouvrier debout sur la plateforme.

Un seul ouvrier peut s'occuper de toute la procédure de soulèvement et d'abaissement de la plateforme, y compris l'installation de tronçons de poteau 32, au fur et à mesure que la plateforme est soulevée; leur enlèvement au fur et à mesure que la plateforme est descendue et y compris la descente sur le pont volant 62 et l'installation ou l'enlèvement des entretoises interreliant les deux poteaux et des tiges d'attache 76 interreliant chaque poteau au mur adjacent 56.

La plateforme est suffisamment solide et le système hydraulique est suffisamment puissant pour soulever une plateforme, y compris le nombre requis d'ouvriers, la charge totale de briques et de mortier suffisants pour la pose de briques pour un édifice à plusieurs étages sur une largeur équivalente à la longueur de la plateforme de travail et même sur un prolongement de celle-ci. Si des matériaux de construction additionnels sont nécessaires, un système de treuil peut être installé sur la plateforme de travail pour les soulever. L'échafaudage est rapidement installé et démonté, et lorsque complètement démonté, occupe un espace réduit pour faciliter son transport à un autre chantier de construction.

Un jeu de roues peut être installé en 136 (Figure 3) au cadre de dessous et un dispositif de remorquage peut être installé en 138 à l'extrémité opposée, de façon à ce que l'échafaudage puisse être facilement tiré par un camion-remorque tel une demi-remorque, la plateforme étant complètement abaissée jusqu'à la base 20 et celle-ci étant bloquée sous la plateforme.

## Revendications

1. Echafaudage comportant une base (20), une paire de poteaux (30) espacés, fixés à et faisant saillie de ladite base (20), chaque poteau étant formé de tronçons modulaires de poteau (32), des moyens d'attaches (39,40) pour fixer de façon amovible et successive lesdits tronçons de poteaux les uns au-dessus des autres, lesdits poteaux définissant des moyens de palier (38) sensiblement équidistants, une plateforme de travail (42) supportée par lesdits poteaux (30) et susceptible d'être soulevée et abaissée par rapport auxdits poteaux, une paire d'organes d'ancrage (84,116), portés de façon pivotante par ladite plateforme de façon adjacente à chaque poteau, et engageable alternativement et successivement avec lesdits moyens de palier, pour suspendre ladite plateforme de travail à partir desdits poteaux à des niveaux différents, des moyens de contrainte associés auxdits organes d'ancrage, pour causer l'engagement automatique desdits organes d'ancrage avec lesdits moyens de palier lorsque ladite plateforme est soulevée ou abaissée lesdits tronçons de poteau (32) étant disposés de façon à pouvoir être fixés ou enlevés par un seul ouvrier sur ladite plateforme sur ou à partir des tronçons de poteau les plus élevés, lorsque ladite plateforme est au niveau général desdites tronçons de poteau les plus élevés,
caractérisé par le fait qu'au moins un organe d'ancrage (116) de ladite paire est un organe commandé par force (106) pouvant s'allonger et se rétracter le long desdits poteaux par rapport à ladite plateforme de travail, pour une course au moins égale à l'espacement vertical entre les moyens de palier adjacents, ladite plateforme (42) pouvant s'élever et descendre par lesdits organes pouvant s'allonger, que l'autre organe (84) desdites paires engageant alternativement lesdits moyens de palier, pour suspendre ladite plateforme lorsque celle-ci est soulevée ou abaissée par les organes pouvant s'allonger desdites paires, et qu'un pont volant (62), d'une longueur au moins égale à la distance entre les deux dits poteaux, est suspendu par des câbles de suspension (64) sous ladite plateforme (42) en une position telle qu'un ouvrier puisse descendre de la plateforme sur le pont volant et avoir accès aux deux poteaux afin de pouvoir les relier par des entretoises.

2. Echafaudage selon la revendication 1,
caractérisé en ce que la plateforme de travail (42) entoure chaque poteau (30) et en ce qu'il comporte des tiges d'attache (76) munies d'un crochet (80) à un bout et d'un raccord (81) à l'autre bout et servant à attacher lesdits poteaux à un mur d'édifice le long duquel lesdits poteaux sont érigés, ledit pont volant comportant des étriers (74) pour supporter lesdites tige d'attache (76) en état de stockage et lesdites tiges d'attache pouvant être attachées aux poteaux et au mur par un ouvrier sur le pont volant.

3. Echafaudage selon la revendication 2,
caractérisé en ce qu'il comporte des moyens de guidage (68,70) pour empêcher ledit pont volant (62) de se balancer au bout de ses câbles de suspension (64), tout en permettant le rapprochement dudit pont volant vers le dessous de ladite plateforme en une position de transport de l'échafaudage où ladite plateforme repose sur ladite base (20).

4. Echafaudage selon l'une des revendications 1 ou 2,
caractérisé en ce que ledit organe commandé par force (106) comporte un vérin hydraulique (108) dont le bout inférieur est pivoté (110) à ladite plateforme et dont le bout supérieur de la tige de piston (112) est muni d'un crochet (116,118) pouvant s'accrocher successivement au palier d'ancrage (38) desdits poteaux (30), un bras de guidage (120) étant fixé au bout supérieur dudit crochet (116,118) et se prolongeant vers le haut et vers l'extérieur dudit poteau de façon à dépasser le palier d'ancrage plus haut suivant lorsque le crochet est accroché à un palier d'ancrage (38), l'ensemble dudit vérin et dudit crochet étant situé le long d'un côté dudit poteau, le centre de gravité dudit ensemble étant situé entre ledit poteau et le joint de pivot dudit vérin à ladite plateforme, constituant ainsi des moyens de contrainte qui causent l'engagement automatique dudit crochet avec l'un ou l'autre desdits paliers d'ancrage, ladite barre de guidage coulissant contre lesdits paliers d'ancrage afin de guider ledit crochet dans son mouvement ascendant d'accrochage.

5. Echafaudage selon la revendication 4,
caractérisé en ce que lesdits moyens d'ancrage comportant un crochet (84,90) disposé le long de chaque poteau et pivoté à son bout inférieur (86) à la plateforme de travail (42) et également muni d'une barre de guidage (98) se prolongeant vers le haut et l'extérieur par rapport audit poteau, ledit crochet (84,90) servant à suspendre ladite plateforme audit poteau lorsque ledit vérin hydraulique n'est pas en action et des moyens de contrainte tendant à faire pivoter ledit crochet (84,90) vers ledit poteau de façon à ce que ladite barre de guidage (98) puisse glisser le long desdits paliers d'ancrage (38).

6. Echafaudage selon la revendication 5,
caractérisé en ce que ledit crochet (116,118) est pivoté à son bout inférieur au bout supérieur de ladite tige de piston (112) et en ce qu'il comporte de plus une tige de guidage (124) coulissant dans un manchon (126) fixé au corps dudit vérin (108), le bout supérieur de ladite tige de guidage (124) étant solidaire du bout supérieur de ladite tige de piston (112) afin d'empêcher la rotation de ladite tige de piston et donc dudit crochet (116,118), selon l'axe longitudinal dudit vérin hydraulique (108).

## Claims

1. Scaffolding comprising a base (20), a pair of spaced posts (30), secured to and projecting from said base (20), each post being formed of modular post sections (32), fastener means (39,40) to releasably and successively secure said post sections on top of one another, said posts defining substantially equally-spaced step means (38), a work platform (42) supported by said posts (30) and adapted to be raised and lowered relative to said posts, a pair of anchoring members (84, 116) pivotally carried by said platform adjacent each post, and alternately and successively engageable with said step means, to suspend said work platform from said posts at different levels ; biasing means associated with said anchoring members, to cause automatic engagement of said anchoring members with said step means as said platform is raised or lowered, said post sections (32) being arranged to be secured or removed by a single workman standing over said platform onto or from the topmost secured post sections, when said platform is at general level of said topmost secured post sections, characterized in that at least one anchoring member (116) of said pair is a power-actuated member (106) which is extendible and retractable along said posts relative to said work platform, through a stroke at least equal to the vertical spacing between adjacent step means, said platform (42) being raisable and lowerable by said extendible members ; that the other member (84) of said pairs alternatively engages said step means, to suspend said platform as the latter is raised or lowered by the extendible members of said pairs ; and that a hanging stage (62), of a length at least equal to the distance between the two said posts ; is suspended by suspension cables (64) beneath said platform (42) in such a position that a worker may descend from the platform on the hanging stage and gain access to the two posts so as to be able to interconnect them by cross-braces.

2. Scaffolding according to claim 1,
characterized in that said work platform (42) surrounds each post (30) and in that it comprises tie-rods (76) provided with a hook (80) at one end and a coupling (81) at the other end and used to secure said posts to a building wall along which said posts are erected, said hanging stage comprising stirrups (74) to support said tie-rods (76) in their storage condition and said tie-rods being attachable to the posts and to the wall by a worker on the hanging stage.

3. Scaffolding according to claim 2,
characterized in that it comprises guiding means (68,70) to prevent said hanging stage (62) from swinging at the end of its suspension cables (64), while enabling the bringing together of said hanging stage toward the bottom of said platform in a transportable condition of the scaffolding whereby said platform stands onto said base (20).

4. Scaffolding according to one of claims 1 or 2,
characterized in that said power-actuated member (106) comprises a hydraulic ram (108) whose bottom end is pivoted (110) to said platform and whose top end of the piston rod (112) is provided with a hook (116, 118) which may hook itself successively to the anchoring step (38) of said posts (30), a guiding arm (120) being secured to the upper end of said hook (116, 118) and upwardly outwardly extending from said post so as to project beyond the next upper anchoring step when the hook is hooked to an anchoring step (38), the assembly of said ram and of said hook being located along one side of said post, the center of gravity of said assembly being located between said post and the pivotal joint of said ram to said platform, thus constituting biasing means causing the automatic engagement of said hook with one or the other of said anchoring steps, said guiding bar sliding against said anchoring steps so as to guide said hook in its upwardly hooking motion.

5. Scaffolding according to claim 4,
characterized in that said anchoring means comprises a hook (84, 90) located along each post and pivoted at its lower end (86) to the work platform (42) and also provided with a guiding bar (98) which extends upwardly and outwardly relative to said post, said hook (84, 90) being used to suspend said platform to said post when said hydraulic ram is not in action and biasing means biasing said hook (84, 90) to pivot toward said post so as to enable said guiding bar (98) to slide along said anchoring steps (38).

6. Scaffolding according to claim 5,
characterized in that said hook (116, 118) is pivoted at its bottom end to the upper end of said piston rod (112) and in that it further comprises a guiding rod (124) sliding within a sleeve (126) which is secured to the body of said ram (108), the top end of said guiding rod (124) being integral to the top end of said piston rod (112) so as to prevent rotation of said piston rod and thus of said hook (116, 118), along the longitudinal axis of said hydraulic ram (108).

## Patentansprüche

1. Gerüst mit einer Grundfläche (20), einem Paar in einem Abstand zueinander angeordneter Ständer (30), die an der Grundfläche überstehend befestigt sind, wobei jeder Ständer aus modularen Ständerabschnitten (32) besteht, Verbindungsmitteln (39, 40), um die Ständerabschnitte lösbar, nacheinander und übereinander befestigen zu können, wobei die Ständer annähernd abstandsgleiche Stufenmittel (38) darstellen, einer von den Ständern (30) abgestützten Arbeitsbühne (42), die bezogen auf die Ständer angehoben und abgesenkt werden kann, einem Paar Verankerungsorganen (84, 116), die schwenkbar an der Bühne im Bereich jedes Ständers gelagert sind und abwechselnd nacheinander mit den Stufenmitteln verbunden werden können, um die Arbeitsbühne an den Ständern in unterschiedlicher Höhe aufzuhängen, den Verankerungsorganen zugeordneten Zwangsmitteln zur automatischen Verbindung der Verankerungsorgane mit den Stufenmitteln, wenn die Bühne angehoben oder abgesenkt wird, wobei die Ständerabschnitte (32) so angeordnet sind, daß sie von einem einzigen Arbeiter auf der Bühne an den höchsten Ständerabschnitten befestigt oder von diesen abgenommen werden können, wenn sich die Bühne in der allgemeinen Höhe der höchsten Ständerabschnitte befindet,
dadurch gekennzeichnet, daß mindestens ein Verankerungsorgan (116) des Paares ein zwangsgesteuertes Organ (106) ist, das in Längsrichtung der Ständer im Vergleich zur Arbeitsplattform über einen Hub, der mindestens gleich dem vertikalen Abstand zwischen den benachbarten Stufenmitteln ist, ein- und ausgefahren werden kann, wobei die Bühne (42) durch die ausfahrbaren Organe angehoben und abgesenkt werden kann, daß das andere Organ (84) der Paare abwechselnd die Stufenmittel verbindet, um die Bühne aufzuhängen, wenn diese von den ausfahrbaren Organen der Paare angehoben oder abgesenkt wird, und daß ein Hängegerüst (62), dessen Länge mindestens gleich dem Abstand zwischen den beiden Ständern ist, über Hängekabel (64) unter der Bühne (42) in einer Lage aufgehängt ist, daß ein Arbeiter von der Bühne auf das Hängegerüst heruntersteigen kann, um Zugang zu den beiden Ständern zu haben, damit er sie über Streben miteinander verbinden kann.

2. Gerüst nach Anspruch 1,
dadurch gekennzeichnet, daß die Arbeitsbühne (42) jeden Ständer (30) umgibt, und dadurch, daß sie Verbindungsstangen (76) hat, die an einem Ende mit einem Haken (80) und am anderen Ende mit einer Kupplung (81) versehen sind und die dazu dienen, die Ständer mit einer Gebäudemauer, an der die Ständer aufgestellt sind, zu verbinden, wobei das Hängegerüst Bügel (74) hat, um die Verbindungsstangen (76) bei der Lagerung zu halten, und die Verbindungsstangen mit den Ständern und der Mauer durch einen Arbeiter auf dem Hängegerüst verbunden werden können.

3. Gerüst nach Anspruch 2,
dadurch gekennzeichnet, daß es Führungsmittel (68, 70) hat, die verhindern, daß das Hängegerüst (62) am Ende seiner Hängekabel (64) ins Schwingen gerät, und die in Transportstellung des Gerüsts, in der die Bühne auf der Grundfläche (20) aufliegt, die Anordnung des Hängegerüsts unter der Bühne ermöglichen.

4. Gerüst nach einem der Ansprüche 1 oder 2,
dadurch gekennzeichnet, daß das zwangsgesteuerte Organ (106) einen Hydraulikzylinder (108) hat, dessen unteres Ende schwenkbar (110) an der Bühne angebracht ist und dessen oberes Ende der Kolbenstange (112) mit einem Haken (116, 118) versehen ist, der nacheinander in die Verankerungsstufe (38) der Ständer (30) eingehakt werden kann, wobei ein Führungsarm (120) am oberen Ende des Hakens (116, 118) befestigt ist und sich bezogen auf den Ständer nach oben außen über die nächsthöhere Verankerungsstufe fortsetzt, wenn der Haken in eine Verankerungsstufe (38) eingehakt ist, wobei sich die Gesamtheit Zylinder-Haken auf der gleichen Seite des Ständers befindet, der Schwerpunkt der Gesamtheit zwischen dem Ständer und dem Drehzapfengelenk des Zylinders an der Bühne liegt und so ein Zwangsmittel darstellt, das die automatische Verbindung des Hakens mit der einen oder anderen der Verankerungsstufen bewirkt, wobei die Führungsstange gegen die Verankerungsstufen gleitet, um den Haken in seiner Aufwärtsbewegung beim Einhaken zu führen.

5. Gerüst nach Anspruch 4,
dadurch gekennzeichnet, daß die Verankerungsmittel einen Haken (84, 90) haben, der an jedem Ständer in Längsrichtung angebracht ist und an seinem unteren Ende (86) an der Arbeitsbühne (42) schwenkbar gelagert ist und ebenfalls eine Führungsstange (98) hat, die sich bezogen auf den Ständer nach oben außen fortsetzt, wobei der Haken (84, 90) dazu dient, die Bühne am Ständer aufzuhängen, wenn der Hydraulikzylinder nicht in Funktion ist, und Zwangsmittel, die den Haken (84, 90) gegen den Ständer schwenken, so daß die Führungsstange (98) an den Verankerungsstufen (38) entlang gleiten kann.

6. Gerüst nach Anspruch 5,
dadurch gekennzeichnet, daß der Haken (116, 118) mit seinem unteren Ende am oberen Ende der Kolbenstange (112) schwenkbar gelagert ist und daß er außerdem eine Führungsstange (124) hat, die in einer Muffe (126) gleitet, die am Gehäuse des Zylinders (108) befestigt ist, wobei das obere Ende der Führungsstange (124) mit dem oberen Ende der Kolbenstange (112) verbunden ist, um eine Drehung der Kolbenstange und demzufolge des Hakens (116, 118) nach der Längsachse des Hydraulikzylinders (108) zu verhindern.
